# EUROPÄISCHE PATENTSCHRIFT

(11) **EP 0 864 519 B1**
(45) Veröffentlichungstag und Bekanntmachung des Hinweises auf die Patenterteilung: **25.06.2003**
(21) Anmeldenummer: 98104394.6
(22) Anmeldetag: 11.03.1998
(51) Int. Cl.: B65H 23/24, F26B 13/10

(54) **Vorrichtung zur schwebenden Führung von Bändern**
Apparatus to guide webs in a floating manner
Dispositif pour guider une bande de façon flottante

(30) Priorität: 12.03.1997 DE 19710142
(43) Veröffentlichungstag der Anmeldung: 16.09.1998
(73) Patentinhaber: Kramer, Carl, Prof.Dr.-Ing., 52076 Aachen (DE)
(72) Erfinder: Kramer, Carl, Prof. Dr.-Ing., 52076 Aachen (DE); Fiedler, Eckehard, Dr.-Ing., 6291 NM Vaals (NL)
(74) Vertreter: Schwabe - Sandmair - Marx

(56) Entgegenhaltungen:
- BE-A- 543 931
- DE-A- 2 446 983
- DE-A- 19 623 303
- DE-C- 976 048

## Beschreibung

Die Erfindung betrifft eine Vorrichtung zur schwebenden Führung und Stabilisierung von Bändern, vorzugsweise Metallbändern, zum Zwecke der Wärmebehandlung der im Oberbegriff des Anspruchs 1 angegebenen Gattung.

In einer solchen Vorrichtung werden die Bänder durch Beblasen mit Behandlungsgas von unten und gegebenenfalls auch von oben in der Schwebe gehalten und dabei zugleich wärmebehandelt. Die Wärmebehandlung kann das Erwärmen und Halten auf Glühtemperatur sowie das anschließende Abkühlen aus metallurgischen Gründen oder auch zum Zweck der Oberflächenbehandlung, z. B. bei Trocknung einer Beschichtung des Bandes, umfassen.

Derartige Vorrichtungen sind in der Regel aus einzelnen, hintereinandergefügten Sektionen aufgebaut und enthalten, wie z.B. DE-OS 2446983 oder DE 4010280 A1 zeigt, je Sektion eine Strömungsführung mit mindestens einem Ventilator und quer zum Bandlauf oberhalb und unterhalb des Bandes angeordneten Schwebedüsensysteme, mit welchen das Band zum Zweck des konvektiven Wärmeaustausches mit dem vom Ventilator umgewälzten Gas beblasen und zugleich durch die einwirkenden Strömungskräfte stabilisiert wird.

Insbesondere Vorrichtungen zum Betrieb bei höheren Gastemperaturen sind in der Regel aus festigkeitstechnischen Gründen mit Radialventilatoren ausgerüstet.

Bei der Vorrichtung nach DE-OS 2446983 wird durch nur einen seitlich angeordneten Ventilator je Sektion zwar eine besonders kompakte Bauweise erzielt, aber da der eine Ventilator zugleich obere und untere Schwebedüsen versorgt, ist eine einfache Regulierung der Tragkraft, z. B. zur Anpassung an das Gewicht des schwebend zu führenden Bandes, durch Veränderung der Ventilatordrehzahl nicht möglich, weil dadurch das obere und untere Düsensystem in gleicher Weise betroffen würden. Außerdem hat die Vorrichtung nach der DE-OS 2446983 den Nachteil, daß die Rückströmung des auf das Band aufgeblasenen Behandlungsgases nur nach einer Seite zum Ventilator hin erfolgt. Dadurch kommt es zwischen Rückströmung vom Band und Zuströmung in den Düsenrippen zu einem Wärmeaustausch im Kreuzstrom, wodurch sich z. B. in einer Heizzone, in welcher das Gas vom Band kälter abströmt als es auf das Band aufgeblasen wird, eine Abnahme der Temperatur des aufgeblasenen Gases entlang der Düsenrippe von der dem Ventilator abgewandten Seite zur Ventilatorseite hin ergibt.

Die Vorrichtung nach der DE 4010280 A1 vermeidet diesen Nachteil zwar durch wechselseitige Zuströmung zu den Düsenrippen innerhalb einer Sektion, erfordert aber je Sektion vier Ventilatoren und ist daher nur für Anlagen zum schwebend Führen sehr breiter Bänder geeignet, wo sich wegen der größeren, zu beblasenden Fläche und des dadurch erforderlichen höheren Gasvolumenstromes dieser höhere technische Aufwand lohnt. Ein großer Nachteil dieser Vorrichtung mit seitlich versorgten Düsenrippen ist, daß aufwendige Leitschaufelsysteme zur Rückführung der Düsenausströmung senkrecht auf die Bandoberfläche verwendet werden müssen, die neben Kosten noch merkliche Druckverluste verursachen. Gerade bei Anlagen für Buntmetallbänder aus Messing, Kupfer, Bronze, Neusilber und ähnlichen Materialien ist aber die Bandbreite wegen der im Vergleich zu Leichtmetall- oder Stahlbändern üblicherweise erheblich geringeren Walzbreite begrenzt, so daß sich die Vorrichtung nach der DE 4010280 A1 kaum für das schwebend Führen der meist relativ schweren und schmalen Buntmetallbänder eignet.

Aus der DE-A 19 623 303 geht eine Vorrichtung zum Trocknen von Materialbahnen mit einem Gehäuse hervor, in dessen Inneren mittels Gebläsen und Blasdüsenkästen je nach Temperaturzone heiße bis leicht temperierte Luft gegen die Materialbahn geblasen wird. Zur Vorwärmung der Frischluft sind die Umluftgebläsemotoren in einer Kammer mit Ein- und Auslassöffnungen angeordnet, so dass die Frischluft diese Kammer durchströmt und die Wärmeenergie aus der Kühlung der Elektromotoren aufnimmt. Der aus den Umluftgebläsen austretende Luftstrom, siehe beispielsweise Figur 1, durchläuft sofort eine 90°-Biegung, wodurch sich ein relativ schlechter Wirkungsgrad ergibt. Über die Abströmung der umgewälzten Luft werden keine Angaben gemacht.

Der Erfindung liegt daher die Aufgabe zugrunde, eine Vorrichtung der angegebenen Gattung zu schaffen, welche die beschriebenen Nachteile vermeidet. Insbesondere soll eine technisch relativ unaufwendige, kompakte Vorrichtung bereitgestellt werden, bei der die beidseitige Anpassung der Strömung an das Gewicht eines Bandes bzw. die Regulierung der Tragkraft auf einfache Weise durch Verändern der Ventilatordrehzahl möglich ist.

Dies wird durch die in Anspruch 1 formulierten Merkmale erreicht. Die Unteransprüche beschreiben vorteilhafte Ausführungsdetails.

Je ein Radialventilator, vorzugsweise ein Trommelläufer-Radialventilator, ist in jeder Zone mit Achse vertikal zur Bandebene oberhalb und unterhalb des Bandes an der Decke bzw. dem Boden einer Sektion der Vorrichtung angeordnet.

Der Ausblasquerschnitt des Spiralgehäuses des Radialventilators ist derart orientiert, daß die Ausblasung in ein Kanalstück von mindestens der Länge etwa eines hydraulischen Durchmessers, im wesentlichen parallel zum Bandlauf erfolgt.

An dieses Kanalstück schließt sich an einer Stirnwand einer Sektion der Vorrichtung eine Strömungsumlenkung um 180°, also entgegen der Ausblasrichtung vom Radialventilator, an. Am Ende dieser 180°-Umlenkung befindet sich ein weiterer Strömungskanal, der ebenfalls parallel zum Bandlauf gerichtet ist und sich über die gesamte Länge der Sektion erstreckt. Dieser Kanal bildet in Verbindung mit der 180°-Umlenkung und dem 360°-Spiralgehäuse mit anschließendem Ausblaskanal, im vertikalen Längsmittelschnitt der Vorrichtung betrachtet, die Form eines horizontal liegenden U, dessen beide Schenkel parallel zum Bandlauf sind. Auf der dem Band zugewandten Seite des sich an die 180°-Umlenkung anschließenden Strömungskanals ist das Düsenfeld angeordnet. Dieses Düsenfeld kann aus üblichen, dem Stand der Technik entsprechenden Schwebedüsen, jedoch bevorzugt aus einem Schwebedüsenfeld mit Düsenflächen bestehen, welche die Form des Axialschnittes eines Doppelkegelstumpfes oder eines Fasses aufweisen, wobei die Basis des Doppelkegelstumpfes bzw. der größte Durchmesser des Fasses in der Mitte der Schwebedüse liegt.

In beiden Fällen befinden sich zwischen den Schwebedüsenrippen bzw. den Düsenflächen zum Band hin offene Rückströmkanäle, deren Querschnitt sich zu den Bandkanten hin erweitern kann.

Es ist auch möglich, als Düsenfeld eine Düsenfläche zu verwenden, in welcher Düsenöffnungen zum Teil um Abströmöffnungen gruppiert sind. Diese Abströmöffnungen werden durch den Eintrittsquerschnitt in Kanäle gebildet, welche den Strömungskanal senkrecht zur Bandebene durchdringen. In diesem Fall erfolgt die Rückströmung vom Band zum Ventilator teilweise durch diese Strömungskanäle, wobei die Aufteilung der Rückströmung in den Anteil, welcher seitlich zum Band zurückströmt, und in den Anteil erfolgt, welcher durch die vorbeschriebenen, den Strömungskanal durchdringenden Rückströmkanäle die Tragkraftcharakteristik des Schwebedüsenfeldes bestimmt.

In jedem Fall erfolgt aber der wesentliche Teil der Abströmung zu den beiden Seiten der Vorrichtung hin und gelangt aus dem Raum seitlich neben dem Strömungskanal in den Bereich zwischen den beiden U-Schenkeln, zu welchem hin die Ansaugöffnung des Radialventilator orientiert ist.

Die jeweils zu beiden Seiten von Band und Strömungsführung angeordneten und vom den Außengehäuse der Vorrichtung umschlossenen Räume sind zugänglich und können zu Inspektions- und Wartungsarbeiten begangen werden.

Bei Beheizung der Vorrichtung mit Brennern sind Heizeinrichtungen in mindestens eine Seitenwand des Außengehäuses eingebaut und ragen in den Raum zwischen den Schenkeln der U-förmigen Strömungsführung hinein.

Bei elektrischer Heizung ist das elektrische Heizregister entweder in den Bereich der Umlenkung der U-förmigen Strömungsführung eingebaut oder saugseitig vor dem Ventilator angeordnet.

In Sektionen, welche als Kühlzonen mit geschlossenem Strömungskreislauf ausgerührt sind, ist der Kühler für das Umwälzgas in den Bereich der U-förmigen Umlenkung eingebaut, wobei sich zur Vergrößerung der Einbaufläche der Querschnitt der Strömungsführung - vom Ventilator aus betrachtet - zum Kühlereintrittsquerschnitt hin erweitern kann. Es ist ebenfalls die Anordnung des Kühlers saugseitig vor dem Ventilator möglich.

Die Schwebedüsen können über den Strömungskanal, aus welchem sie versorgt werden, seitlich überstehen.

Am Anfang und Ende der aus Sektionen zusammengesetzten Vorrichtungen können an der Bandeintritts- und Bandaustrittsöffnung Gasstrahlabdichtungen angebracht sein. Diese Ausführungsform ist dann besonders vorteilhaft, wenn an die Vermeidung des Gasaustausches zwischen Innenraum der Vorrichtung und äußerer Umgebung oder zwischen benachbarten Zonen einer aus mehreren Zonen bestehenden Vorrichtung besondere Anforderungen gestellt werden.

Die Erfindung wird im folgenden anhand von Ausführungsbeispielen unter Bezugnahme auf die beiliegenden, schematischen Zeichnung erläutert. Es zeigen:
- **Fig. 1**: einen vertikalen Längsschnitt durch einen Schwebeofen mit Heiz- und Kühlzone,
- **Fig. 2**: eine vergrößerte Darstellung der U-förmigen Strömungsführung in der oberen Hälfte der ersten Heizzone aus Figur 1,
- Fig. 3: einen vertikalen Querschnitt durch eine Heizzone,
- Fig. 4: einen vertikalen Querschnitt durch eine Kühlzone, und
- **Fig. 5**: eine perspektivische Darstellung eines Ausschnittes aus einem Schwebedüsenfeld.

Die in Figur 1 dargestellte Vorrichtung dient zum schwebend Führen und Stabilisieren von schmalen bis mittelbreiten Metallbändern. Hierunter versteht man Metallbänder mit einer Breite zwischen etwa 800 mm und 1200 mm. Diese Vorrichtung weist, siehe Figur 1, vier Heizzonen 2 und zwei Kühlzonen 3 auf. Ein Band 1 läuft von rechts nach links horizontal durch die Vorrichtung. Am Ende, hinter der letzten Kühlzone 3, ist die Vorrichtung durch eine Wassertasse 4, durch welche das Band 1 mittels einer Tauchrolle geführt wird, abgeschlossen. Vor dem Eintritt in die erste Heiz- bzw. Ofenzone sind die üblichen Rollen zur Steuerung der Bandlage und des Bandzuges angeordnet.

Am Anfang und am Ende der Vorrichtung kann bei Betrieb des Schwebeofens, nämlich Heiz und/oder Kühlzonen, unter Schutzgas vorteilhaft noch je eise Gasstrahlabdichtung 12 angebracht sein. Die Gasstrahlabdichtung 12 am Eintritt soll eine Vermischung der Schutzgasatmosphäre, die vorzugsweise einen äußerst geringen Sauerstoffgehalt aufweist, mit der Umgebungsluft vermeiden. Die Gasstrahlabdichtung 12 am Austritt der Vorrichtung verhindert in vorteilhafter Weise das Eindringen von Wasserdampf aus dem Gehäuse der Wassertasse 4 in die Kühlzone 3, wodurch der Taupunkt der Schutzgasatmosphäre in nachteiliger Weise angehoben würde.

Jede Zone 2, 3 der Vorrichtung weist zwei U-förmige Strömungsführungen 5o und 5u bzw. 6o und 6u über dem Band (5o, 60) bzw. unter dem Band (5u, 6u) auf. In den dem Band 1 abgewandten Schenkeln dieses U sind Heiz- bzw. Ofenventilatoren 7 bzw. Kühlzonenventilatoren 8 eingebaut. Die Ausblasrichtung 19 des Ventilators 7, 8 in einer U-förmigen Strömungsführung 5o bzw. 5u, 6o oder 6u weist gegen die Verbindung der beiden Schenkel des U. In dieser Verbindung erfolgt, wie durch den Strömungspfeil 21 in Figur 2 angedeutet ist, eine Änderung der Strömungsrichtung um 180° in den Eintritt eines Strömungskanals 25, welcher den zweiten U-Schenkel darstellt und aus welchem Düsenrippen 11 mit Behandlungsgas versorgt werden.

Der große Vorteil der U-förmigen Strömungsführung ist, daß ein Ventilator 7, 8, vorzugsweise ein im Hinblick auf die Förderleistung besonders kompakt bauender Trommelläuferventilator, in einem 360°-Spiralgehäuse - in Figur 2 durch das Bezugszeichen 22 gekennzeichnet - verwendet werden kann. Zur Entfaltung der vollen Leistung steht jedem Ventilator 7, 8 die gerade Ausblasstrecke 20 von der Länge etwa eines hydraulischen Durchmessers in dem, in der Darstellung in Figur 2 gezeigten, oberen U-Schenkel bis zur Strömungsumlenkung 21 zur Verfügung.

Wie man insbesondere in Figur 2 erkennt, dient zur Erzeugung der U-förmigen Strömungsführung 5, 6 ein etwa U-förmiges Strömungsblech 29, das in jeder Sektion der Vorrichtung angeordnet ist. Die obere, plane horizontale Fläche dieses Strömungsbleches 29 verläuft parallel zur Außenwand der Vorrichtung und bildet zusammen mit der Innenfläche dieser Außenwand die gerade Ausblasstrecke 20, deren Länge etwa einem hydraulischen Durchmesser entspricht. Die Umlenkung der Strömung um 180°, angedeutet durch den Strömungspfeil 21, erfolgt, wie erwähnt, an der Verbindungsstelle der beiden Schenkel des U-förmigen Strömungsbleches 29, so daß das Beblasungsgas zwischen dem unteren Schenkel des U-förmigen Strömungsbleches 29 und den Düsenflächen der Schwebedüsen 11 strömt. Der untere Schenkel ist, von der 180° Strömungsumlenkung ausgehend, etwas nach unten geneigt, so daß ein Strömungskanal 25 entsteht, der sich zum Ende mit dem Radialventilator 7 hin etwas verengt. Die dadurch erzielten, höheren Gasgeschwindigkeiten dienen zum Ausgleich des Druckverlustes an den Schwebedüsen 11 über die gesamte Länge einer Sektion 2, 3.

Wie man in Figur 1 erkennt, liegen bei zwei benachbarten Sektionen die Verbindungsstellen der Schenkel des U-förmigen Strömungsbleches 29 an einander gegenüberliegenden Enden der beiden Sektionen, so daß sich in der Seitenansicht etwa die Form eines umgekehrten Bügeleisens ergibt.

Bei der aus Figur 1 ersichtlichen Beblasung des Bandes 1 von beiden Seiten weisen die Strömungsführungen 5o, 5u, 60, 6u zu beiden Seiten des Bandes 1 in die gleiche Richtung, sie sind also spiegelsymmetrisch in Bezug auf das Band 1 angeordnet.

In den Ofen- bzw. Heizzonen 2 sind in dem Bereich zwischen den beiden Schenkeln des U für das in den Figuren dargestellte Beispiel indirekt gasbeheizte Strahlheizrohre 9 angeordnet. Die Kühlzonen 3 mit Gasführung im geschlossenen Kreislauf enthalten in jedem U einen in der Verbindungsstelle zwischen den beiden U-Schenkeln angeordneten Kühler 10. Dieser Kühler 10 kann als Lamellen- oder Rippenrohrkühler oder in einer anderen üblichen- Bauform ausgeführt sein.

Im Querschnitt durch eine Heizzone 2 (Figur 3) sind Räume 13 seitlich neben der U-förmigen Strömungsführung 5o und 5u zu erkennen. Diese Räume 13 sind in üblicher Weise durch Mannlöcher, welche gasdicht verschraubt werden können; zugänglich und gestatten eine einfache Inspektion und Reinigung der Vorrichtung und den einfachen Zugang für Wartungsarbeiten.

Der Radialventilator 7 ist im dargestellten Beispiel durch einen Riementrieb angetrieben. Vorteilhaft wird der Motor 15, des Ventilators 7 seitlich an der Vorrichtung verlagert, weil dann zum Ausbau des Ventilators 7 lediglich die Keilriemen demontiert werden müssen und der schwere Motor 15 mit seinen elektrischen Anschlüssen an der Anlage verbleiben kann.

Im dargestellten Beispiel ist noch ein Hilfsmotor 18 zu erkennen, der von einem Notstromaggregat angetrieben wird und den Ventilator 7 weiterhin in Rotation versetzt, wenn, z. B. durch einen Stromausfall, ein unbeabsichtigter Anlagenstillstand auftritt. Durch diesen Hilfsmotor 18 wird dann verhindert, daß der Ventilator 7 stehen bleibt und bei hohen Temperaturen im Ofeninnenraum Schaden nehmen könnte.

Der Aufbau der Kühlzone 3, die im Querschnitt in Figur 4 dargestellt ist, entspricht im wesentlichen dem Aufbau der Heizzone 2. Der Ventilator 8 wird ebenfalls durch einen seitlich angeordneten Motor 16 über einen Riementrieb angetrieben. Inspektions- und Begehungsräume 14 ergeben sich aus dem Bereich zwischen U-förmiger Strömungsführung 6o bzw. 6u und dem Außengehäuse.

Die Vorrichtung kann mit verschiedenen Schwebedüsensystemen ausgestattet werden. Figur 2 zeigt die Ausstattung mit Schwebedüsenrippen 11 nach dem Stand der Technik. Diese Düsenrippen 11 sind mit Schlitzdüsen oder Lochdüsen oder einer Kombination von Loch- und Schlitzdüsen ausgestattet, stehen quer zum Bandlauf und haben über die gesamte Arbeitsbreite die gleiche Breite. Wenn auf beiden Seiten des Bandes 1 Schwebedüsen 11 angeordnet sind, so werden diese zweckmäßigerweise um die halbe Teilung versetzt, damit, wie gemäß dem Stand der Technik allgemein bekannt, bei dünnen, mit geringem Zug durch die Vorrichtung bewegten Bändern 1 diesen eine den Bandlauf stabilisierende Querwellenform aufprägen kann.

Die Abströmung des aus den Düsenrippen 11 auf das Band aufgeblasenen Gasstromes kann durch Rückströmkanäle 24 erfolgen, die zwischen den Düsenrippen 11 ausgebildet sind. Aus diesen Rückströmkanälen 24 strömt das Gas seitlich an dem Strömungskanal 25 zwischen Düsenfläche und Strömungsblech 29 vorbei, welcher in Figur 2 mit in Strömungsrichtung im kanal 25 abnehmender Höhe gezeichnet ist. Danach tritt, wie durch den Strömungspfeil 26 angedeutet, der abströmende Gasstrom in den Ansaugbereich 22 des Radialventilators 7 ein, nämlich in sein 360°-Spiralgehäuse.

In Figur 5 ist ein neuartiges Schwebedüsenfeld dargestellt. Düsenflächen, deren Breite sich quer zu der in Figur 5 durch den Pfeil 27 angedeuteten Bandlaufrichtung verändert, sind in Bandlaufrichtung hintereinander gereiht. Diese Düsenflächen werden von Schlitzdüsen 17 in einem Teil ihres Umfanges eingefaßt. Die Düsenflächen selbst sind mit Lochdüsen ausgestattet.

Für die Rückströmung stehen Rückströmkanäle 24 zwischen den Düsenflächen zur Verfügung, deren Querschnitt von der Versorgungsmitte zu den beiden Rändern hin zunimmt, da die Oberseite des Strömungskanals 25 etwa Giebelform hat, wie man in Figur 5 erkennt.

Die Düsenflächen haben in Draufsicht eine langgestreckte, sich verjüngende Form, die etwa durch einen Axialschnitt eines Doppelkegelstumpfes oder eines Fasses gebildet wird, wobei die Basis des Doppelkegelstumpfes bzw. der größte Durchmesser des Fasses in der Mitte der Schwebedüse 11 liegt.

Die Schlitzdüsen 17 erstrecken sich über den gesamten Umfang der Düsenflächen mit Ausnahme ihrer stumpfen Enden, wie man in Figur 5 erkennt.

Schließlich ist noch die Ausgestaltung der Vorrichtung mit einer durchgehenden Schwebedüsenfläche möglich, welche die dem Band 1 zugewandte Seite des Strömungskanals 25 bildet. Zur Erleichterung der Rückströmung können in der Mitte dieser Fläche Kanäle angeordnet werden, welche den Strömungskanal 25 in eine Richtung senkrecht zum Band durchdringen und auf diese Weise die Abströmung eines Teiles des mit den Düsenöffnungen auf das Band 1 aufgeblasenen Gasstromes direkt zum Ansaugbereich des Radialventilators 7, 8 gestatten. Ein großer Teil des insgesamt auf das Band aufgeblasenen Volumenstromes strömt nach wie vor seitlich ab und erreicht den Ansaugbereich des Radialventilators 7, 8, wie durch den Strömungspfeil 26 angedeutet ist.

Bei dieser Ausführungsform sind die Düsenöffnungen zweckmäßigerweise in Gruppen um die den Strömungskanal durchdringenden Rückströmkanäle angeordnet, welche vorzugsweise nur im Mittenbereich des Strömungskanals vorhanden sind. Der Vorteil dieser Ausführungsform ist zum einen, daß eine glatte Fläche zur Verfügung steht, an welcher sich empfindliche Bänder auch beim Einziehen in die Vorrichtung nirgendwo verhaken können und, daß die Herstellungskosten wegen der einfachen Bauteile vergleichsweise gering sind.

## Patentansprüche

1. Vorrichtung zur schwebenden Führung und Stabilisierung von Bändern (1), vorzugsweise Metallbändern (1), zum Zwecke der Wärmebehandlung mit mindestens einer Beblasungssektion (2, 3)
a) mit Schwebedüsen (11) zur zumindest einseitigen Beblasung des Bandes (1) mit einem Behandlungsgas, und
b) mit einem auf der Beblasungsseite des Bandes (1) angeordneten Radialventilator (7, 8) mit 360°- Spiralgehäuse (22) zur Speisung der Schwebedüsen (11) mit den folgenden Merkmalen:
c) auf jeder Beblasungsseite ist der Radialventilator (7,8) mit innenliegender Ansaugöffnung in Bandlaufrichtung jeweils an einem Längsende jeder Beblasungssektion (2, 3) angebracht;
d) der Radialventilator (7, 8) ist so angeordnet, daß er in eine Richtung (19) ausbläst, die im wesentlichen parallel zur Bandlaufrichtung (27) liegt;
e) an den Ausblasquerschnitt des Radialventilators (7, 8) schließt sich ein gerades Kanalstück (20) von etwa der Länge eines hydraulischen Durchmessers an;
f) die Strömung aus dem geraden Kanalstück (20) wird am jeweils anderen Längsende jeder Beblasungssektion (2, 3) U-förmig zum Band (1) so umgelenkt (21), dass sie im Bereich der Schwebedüsen (11) wieder, gegenläufig zur Strömung (19) aus dem Radialventilator (7, 8), im wesentlichen parallel zur Bandlaufrichtung (27) in einem Strömungskanal (25) verläuft; und
g) die Rückströmung vom Band (1) erfolgt zunächst parallel zur Bandebene hin in je einen Raum (13, 14) seitlich neben der Strömungsführung (5o, 5u ; 6o, 6u) und aus diesem Raum (13, 14) in den Bereich zwischen der Strömung aus dem Radialventilator (7, 8) und der Strömung bei den Schwebedüsen (11) und zum Ansaugquerschnitt des Radialventilator (7, 8).

2. Vorrichtung nach Anspruch 1 mit beidseltiger Beblasung, **dadurch gekennzeichnet, dass** die Strömungsführungen (5o, 5u; 60, 6u) auf beiden Seiten des Bandes (1) in die gleiche Richtung weisen, also spiegelsymmetrisch zum Band (1) angeordnet sind.

3. Vorrichtung nach mindestens einem der Ansprüche 1 oder 2, **dadurch gekennzeichnet, dass** jeder Radialventilator (7, 8) ein Trommelläuferventilator ist.

4. Vorrichtung nach mindestens einem der Ansprüche 1 bis 3, **dadurch gekennzeichnet, dass** die jeweils zu beiden Seiten von Band (1) und Strömungsführung angeordneten, vom Außengehäuse der Vorrichtung umschlossenen Räume (13, 14) zugänglich und zu Inspektions- und Wartungsarbeiten begehbar sind.

5. Vorrichtung nach einem oder mehreren der Ansprüche 1 bis 4, **dadurch gekennzeichnet, dass** bei Beheizung der Vorrichtung mit Brennern Heizeinrichtungen (9) in mindestens eine Seitenwand des Außengehäuses eingebaut sind und in den Raum zwischen den parallelen gegenläufigen Strömungsabschnitten hineinragen, oder dass bei elektrischer Beheizung das elektrische Heizregister in den Bereich der U-förmigen Umlenkung eingebaut ist.

6. Vorrichtung nach mindestens einem der Ansprüche 1 bis 5, **dadurch gekennzeichnet, dass** in Sektionen, welche als Kühlzonen (3) mit geschlossenem Strömungskreislauf ausgeführt sind, der Kühler (10) für das Umwälzgas in den Bereich der U-förmigen Umlenkung eingebaut ist, wobei sich zur Vergrößerung der Einbaufläche der Querschnitt der Strömungsführung (60), (6u) - vom Radialventilator (8) aus betrachtet - zum Kühlereintrittsquerschnitt hin erweitert.

7. Vorrichtung nach mindestens einem der Ansprüche 1 bis 6, **dadurch gekennzeichnet, dass** am Anfang und Ende der aus mindestens eine Beblasungssektion (2, 3) zusammengesetzten Vorrichtung an der Bandeintritts- und Bandaustrittsöffnung Gasstrahlabdichtungen (12) angebracht sind.

8. Vorrichtung nach mindestens einem der Ansprüche 1 bis 7, **dadurch gekennzeichnet, dass** zum schwebend Führen des Bandes (1) mit Schlitzdüsen (14) und/oder Lochdüsen (20) ausgestattete Schwebedüsen (11) verwendet werden, die über der Bandbreite ungleiche Breite aufweisen, dass zwischen den Schwebedüsen (11) Rückströmkanäle (24) gebildet werden, durch welche auf das Band (1) aufgeblasenes Gas seitlich abströmen kann, und dass insbesondere die Schwebedüsen (11) über den Strömungskanal (25), aus welchem sie versorgt werden, seitlich überstehen.

9. Vorrichtung nach Anspruch 8, **dadurch gekennzeichnet, dass** jede quer zum Band (1) angeordnete Schwebedüse (11) zwei seine Düsenfläche einfassende äußere Düsenschlitze (17) in Form des Axialschnittes eines Doppelkegelstumpfes oder eines Fasses aufweist, wobei die Basis des Doppelkegelstumpfes bzw. der größte Durchmesser des Fasses in der Mitte der Schwebedüse (11) liegt, und dass insbesondere die aus den beiden Düsenschlitzen (17) austretenden Strahlen (28) einer Schwebedüse (11) gegeneinander geneigt sind.

10. Vorrichtung nach mindestens einem der Ansprüche 8 oder 9, **dadurch gekennzeichnet, dass** zwischen den Düsenschlitzen (17) einer Schwebedüse (11) Lochdüsen (20) angeordnet sind.

11. Vorrichtung nach mindestens einem der Ansprüche 1 bis 10, **dadurch gekennzeichnet, dass** der Strömungskanal (25), welcher im vertikalen Längsmittelschnitt der Vorrichtung betrachtet, den dem Band (1) benachbarten U-Schenkel bildet, auf seiner zum Band (1) hin weisenden Seite mit einer Düsenfläche ausgestattet ist, welche im Mittenbereich den Strömungskanal senkrecht zum Band durchdringende Rückströmkanäle (24) aufweist, um die sich Düsenöffnungen gruppieren.

12. Vorrichtung nach mindestens einem der Ansprüche 1 bis 11, **dadurch gekennzeichnet, dass** das zu stabilisierende Band (1) geneigt zur Horizontalen verläuft.

## Claims

1. An apparatus for levitational guidance and stabilisation of webs (1), preferably metal webs (1), for the purpose of its heat-treatment, comprising at least one jetting section (2, 3), and comprising:
a) levitation nozzles (11) for jetting the web (1) at least on one side with a treatment gas; and
b) a radial fan (7, 8) arranged on the jetting side of the web (1) and including a 360° spiral housing (22) for feeding the levitation nozzles (11); comprising the following features:
c) said radial fan (7, 8) with an internal intake opening is disposed at each jetting side in the transport direction of said web respectively at one longitudinal end of each jetting section (2, 3);
d) said radial fan (7, 8) is arranged so that it delivers in a direction (19) located substantially parallel to said transport direction (27) of said web;
e) a straight ducting length (20) is connected to the delivery cross-section of said radial fan (7, 8), which is roughly as long as a hydraulic diameter;
f) the flow from said ducting length (20) is returned (21) at the respective other longitudinal end of each jetting section (2, 3) in the shape of a U to said web (1) so that in the region of said levitation nozzles (11) the flow again runs in a flow passageway (25) substantially parallel to said transport direction (27) of said web as a counter current to said flow (19) from said radial fan (7, 8); and
g) the return flow from said web (1) occurs initially parallel to the plane of said web to a space (13, 14) laterally adjoining the flow ducting (So, 5u; 6o; 6u) and from this space (13, 14) into the region between said flow from said radial fan (7, 8) and said flow at said levitation nozzles (11) and to the intake cross-section of said radial fan (7, 8).

2. The apparatus as set forth in claim 1 with jetting on both sides **characterised in that** said flow ducts (So, 5u; 60, 6u) guide the flow in the same direction on both sides of said web (1) and are thus arranged mirror-symmetrical to said web (1).

3. The apparatus as set forth in at least one of claims 1 or 2, **characterised in that** each radial fan (7, 8) is a compressor drum.

4. The apparatus as set forth in at least one of claims 1 to 3, **characterised in that** each of the spaces (13, 14) arranged on both sides of said web (1) and said flow ducting, encompassed by the outer housing of said apparatus, are accessible for inspection and maintenance tasks.

5. The apparatus as set forth in one or more of claims 1 to 3, **characterised in that** for heating said apparatus with burners, heating means (9) are incorporated in at least one side wall of said outer housing and protrude into the space between the parallel opposing flow sections, or for electrically heating, an electrical heating register is incorporated in the region of said U-shaped return flow.

6. The apparatus as set forth in at least one of claims 1 to 5, **characterised in that** in sections configured as closed-circuit cooling zones (3) the cooler (10) for the circulating gas is incorporated in the region of said U-shaped return flow, the cross-section of said ducting (60), (6u) being flared towards the cooler inlet cross-section, as viewed from said radial fan (8), to increase the installation surface area.

7. The apparatus as set forth in at least one of claims 1 to 6, **characterised in that** at the web inlet and outlet openings gas jet seals (12) are mounted at the beginning and end of said apparatus composed of at least one jetting section (2, 3).

8. The apparatus as set forth in at least one of claims 1 to 7, **characterised in that,** for levitational guidance of said web (1), levitational nozzles (11) are employed, equipped with at least one of either slotted nozzles (17) or orifice nozzles (20), having unequal width over the width of said web, wherein between said levitational nozzles (11), return flow passageways (24) are formed permitting lateral outflow of the gas jetted to said web (1) and **in that** said levitation nozzles (11) protrude laterally beyond the flow passageway (25) through which said levitation nozzles (11) are supplied.

9. The apparatus as set forth in claim 8, **characterised in that** each levitation nozzle (11) arranged transversely to said web (1) comprises two outer nozzle slots (17) encompassing its nozzle surface area in the form of the axial section of a double truncated cone or a barrel, the base of said double truncated cone or the largest diameter of said barrel being located in the middle of said levitation nozzle (11), and **in that** the jets (28) of a levitation nozzle (11) exiting said two nozzle slots (17) are inclined towards each other.

10. The apparatus as set forth in at least one of claims 8 or 9, **characterised in that** orifice nozzles (20) are arranged between said nozzle slots (17) of a levitation nozzle (11).

11. The apparatus as set forth in at least one of claims 1 to 10, **characterised in that** said flow passageway (25), as viewed in the vertical longitudinal centre section of said apparatus forming said U-leg adjoining said web (1), is equipped at its side facing said web with a nozzle area comprising, in its middle region, return flow passageways (24) passing through the flow passageway perpendicular to said web, nozzle apertures being clustered around said return flow passageways.

12. The apparatus as set forth in at least one of claims 1 to 11, **characterised in that** said web (1) to be stabilised is transported inclined with respect to the horizontal.

## Revendications

1. Dispositif pour guider et stabiliser des bandes (1) de façon flottante, de préférence des bandes métalliques (1), en vue du traitement thermique avec au moins une section de soufflage (2, 3)
a) avec des buses à suspension (11) en vue d'un soufflage au moins unilatéral de la bande (1) avec un gaz de traitement et
b) avec un ventilateur radial (7, 8) disposé sur le côté soufflage de la bande (1) avec un carter en spirale à 360° (22) pour alimenter les buses à suspension (11) avec les caractéristiques suivantes :
c) le ventilateur radial (7, 8) est installé sur chaque côté de soufflage avec l'ouverture d'aspiration intérieure dans le sens de circulation de la bande respectivement à une extrémité longitudinale de chaque section de soufflage (2, 3) ;
d) le ventilateur radial (7, 8) est installé de sorte qu'il souffle dans un sens (19) qui est essentiellement parallèle au sens de circulation de la bande (27) ;
e) une partie de canal droite (20) d'environ la longueur d'un diamètre hydraulique se raccorde à la section de soufflage du ventilateur radial (7, 8) ;
f) l'écoulement de la partie de canal droite (20) est renversé (21) à respectivement l'autre extrémité longitudinale de chaque section de soufflage (2, 3) en forme de U par rapport à la bande (1), de sorte qu'il s'opère à nouveau dans le secteur des buses à suspension (11), dans le sens opposé à l'écoulement (19) du ventilateur radial (7, 8), essentiellement parallèlement au sens de circulation de la bande (27) dans un canal d'écoulement (25) et
g) le retour d'écoulement de la bande (1) a lieu tout d'abord parallèlement au plan de bande à chaque fois dans un espace (13, 14) latéralement à côté du guidage d'écoulement (50, 5u ; 60, 6u) et de cet espace (13, 14) dans le secteur entre l'écoulement du ventilateur radial (7, 8) et l'écoulement près des buses à suspension (11) et vers la section d'aspiration du ventilateur radial (7, 8).

2. Dispositif selon la revendication 1 avec soufflage bilatéral, **caractérisé en ce que** les guidages d'écoulement (50, 5u ; 60, 6u) sont orientés des deux côtés de la bande (1) dans le même sens, qu'ils sont donc disposés en symétrie de miroir par rapport à la bande (1).

3. Dispositif selon au moins l'une des revendications 1 ou 2, **caractérisé en ce que** chaque ventilateur radial (7, 8) est un ventilateur à rotor cylindrique.

4. Dispositif selon au moins l'une des revendications 1 à 3, **caractérisé en ce que** les espaces (13, 14) disposés respectivement des deux côtés de la bande (1) et du guidage d'écoulement, entourés par le bâti extérieur du dispositif sont accessibles et praticables pour des travaux d'inspection et d'entretien.

5. Dispositif selon l'une ou plusieurs des revendications 1 à 4, **caractérisé en ce qu'**en cas de chauffage du dispositif avec des brûleurs, des installations de chauffage (9) sont incorporées dans au moins une paroi latérale du bâti extérieur et dépassent dans l'espace entre les tronçons d'écoulement parallèles opposés ou qu'en cas de chauffage électrique le registre de tirage électrique est incorporé dans la région du renversement en forme de U.

6. Dispositif selon au moins l'une des revendications 1 à 5, **caractérisé en ce que** dans des sections, qui sont réalisées en tant que zones de refroidissement (3) avec circuit d'écoulement fermé, le refroidisseur (10) pour le gaz de circulation est incorporé dans la région du renversement en forme de U, la section du guidage d'écoulement (60), (6u) s'étendant - vu du ventilateur radial (8) - pour l'agrandissement de la surface de montage vers la section d'entrée du refroidisseur.

7. Dispositif selon au moins l'une des revendications 1 à 6, **caractérisé en ce qu'**au début et à la fin du dispositif composé d'au moins une section de soufflage (2, 3) des joints à jet gazeux (12) sont installés à l'ouverture d'entrée de la bande et de sortie de la bande.

8. Dispositif selon au moins l'une des revendications 1 à 7, **caractérisé en ce que** pour le guidage flottant de la bande (1) des buses à suspension (11) équipées de buses à fentes (14) et / ou de buses à trous (20) sont utilisées, qui présentent une largeur inégale au-dessus de la largeur de bande, que des canaux de renversement d'écoulement (24) sont formés entre les buses à suspension (11), à travers lesquels du gaz soufflé peut s'écouler latéralement sur la bande (1) et qu'en particulier les buses à suspension (11) dépassent latéralement au-dessus du canal d'écoulement (25), à partir duquel elles sont alimentées.

9. Dispositif selon la revendication 8, **caractérisé en ce que** chaque buse à suspension (11) disposée transversalement par rapport à la bande (1) présente deux fentes de buses extérieures (17) bordant sa surface de buse en forme de section axiale d'un double cône tronqué ou d'un tonneau, la base du double cône tronqué ou le plus grand diamètre du tonneau se trouvant au centre de la buse à suspension (11) et qu'en particulier les rayons (28) d'une buse à suspension (11) qui émergent des deux fentes de buses (17) sont inclinés les uns par rapport aux autres.

10. Dispositif selon au moins l'une des revendications 8 ou 9, **caractérisé en ce que** des buses à trous (20) sont disposées entre les fentes de buses (17) d'une buse à suspension (11).

11. Dispositif selon au moins l'une des revendications 1 à 10, **caractérisé en ce que** le canal d'écoulement (25), qui, vu en coupe médiane longitudinale verticale du dispositif, constitue le montant en U voisin de la bande (1), est muni sur son côté orienté vers la bande (1) d'une surface de buse, qui présente des canaux de retour d'écoulement (24) qui pénètrent dans la zone centrale dans le canal d'écoulement verticalement par rapport à la bande, autour desquels les ouvertures de buses se groupent.

12. Dispositif selon au moins l'une des revendications 1 à 11, **caractérisé en ce que** la bande (1) à stabiliser circule inclinée par rapport à l'horizontale.
